# EUROPÄISCHE PATENTSCHRIFT

(11) **EP 0 542 050 B1**
(45) Veröffentlichungstag und Bekanntmachung des Hinweises auf die Patenterteilung: **29.12.1999**
(21) Anmeldenummer: 92118490.9
(22) Anmeldetag: 29.10.1992
(51) Int. Cl.: E05D 15/44

(54) **Beschlag für um 180 Grad nach innen oder aussen kipp- bzw. klappbare Flügel von Fenstern oder dergleichen**
Fitting for over 180 degrees towards inside or outside turnable window wings or similar
Ferrure pour battants de fenêtres ou similaires à basculement vers l'extérieur ou l'intérieur sur 180 degrés

(30) Priorität: 11.11.1991 NO 914414
(43) Veröffentlichungstag der Anmeldung: 19.05.1993
(73) Patentinhaber: Grorud Industries Limited, Consett, County Durham DH8 8HG (GB)
(72) Erfinder: Lahmann, Ernst, 31715 Meerbeck (DE)
(74) Vertreter: Fricke, Joachim, Dr.

(56) Entgegenhaltungen:
- EP-A- 0 001 487
- EP-A- 0 141 000
- DE-A- 2 125 639
- GB-A- 18 886

## Beschreibung

Die Erfindung betrifft einen im eingebauten Zustand um 180° nach innen oder außen kipp- oder klappbaren Flügel mit einem Beschlag gemäß Oberbegriff des Anspruchs 1 und ein Arbeitsverfahren eines solchen eingebauten Beschlages gemäß Anspruch 8.

Einen bekanten Beschlag zeigt die **EP-A 141 000**. Der Stützarm ist am Flügel unverschieblich angelenkt und es sind zwei Steuerarme vorgesehen, die an beiden Enden unverschieblich einmal an dem Stützarm und zum anderen an einer am Blendrahmen festschraubbaren Befestigungsschiene angelenkt sind. Für die verschiebbare Klappachse ist im Falz am Blendrahmen eine Führungsschiene mit Führungsabschnitt vorgesehen. Der Stützarm und ein Steuerarm sind auf der Hälfte des Flügels angeordnet, die - in der Schließstellung - von der Klappachse abgewandt ist. Der andere Steuerarm ist allerdings am Blendrahmen auf der Seite des Flügels angelenkt (dort Gelenk 26), auf der die Klappachse liegt. Während ihrer betrieblichen Bewegung erreichen die Steuerarme einen Winkel von 45° (in der mittigen Öffnungsstellung). Der Abstand der Gelenkstellen aller Steuer- und Tragarme ist dabei so vorbestimmt, vgl. die EP-A 141 000 auf Seite 7, um eine lineare Trajektorie beim Öffnen zu erhalten. Schon bei relativ geringen Höhenänderungen des Flügels benötigt dieses Prinzip eine andere Beschlaggröße, so daß über den ganzen möglichen Höhenbereich von Flügeln eine Vielzahl von Beschlaggrößen in Bereitschaft gehalten werden muß. Dieser Zwang rührt her von der gleichzeitigen Forderung, jeden Flügel unabhängig von seiner Höhe möglichst nahe seiner Höhenmitte mit Hilfe des Stützarmes zu unterstützen, um so einen möglichst optimalen Gewichtsausgleich zu erhalten. Einmal lassen sich nicht gut ausbalancierte Flügel schwieriger betätigen; zum Anderen erstreckt sich bei einer Verschwenkung um 180° das untere Flügelende deutlich über das obere Blendrahmenende hinaus.

Bei einem anderen bekannten Beschlag, vgl. **DE-A 21 25 639,** die den Oberbegriff des Anspruchs 1 bildet, wird der an einem Ende unverschieblich am Flügelrahmen angelenkte Stützarm von zwei an dem Stützarm im Abstand unverschieblich angelenkten und annähernd parallelen Trag- und Führungsarmen gehalten, die ihrerseits unverschieblich an einer Anschraubplatte schwenkbar gelagert sind, die an der Innenseite des Blendrahmens befestigt ist. Die Anordnung ist so getroffen, daß in der Schließstellung des Flügels alle Arme der auf diese Weise gebildeten seitlich angeordneten Scheren von ihren rahmenseitigen Anlenkstellen in Richtung auf die Klappachse am oberen Ende des Flügels ausgerichtet sind und in der Hälfte des Flügels oder Blendrahmens liegen, auf der sich die Klappachse befindet. Die beiden seitlichen Scheren sind jeweils in seitliche Ausfräsungen des Blendrahmens eingelassen, um die Funktion zu gewährleisten. Das Einarbeiten solcher Ausfräsungen ist bei Rahmen aus Kunststoff oder Leichtmetall nur sehr schwierig zu verwirklichen und ist auch bei Holzrahmen aufwendig. Außerdem fehlt hierbei jede Abdeckung der Scheren nach außen, was sie bei nach außen zu öffnenden Klappfenstern der Witterung voll aussetzt. Die großen Ausfräsungen im Rahmem beeinträchtigen auch sonst die Abdichtmöglichkeit für den Flügel.

Es ist **Aufgabe der Erfindung** den gesamten Höhenbereich von Flügeln mit nur wenigen Beschlägen unterschiedlicher Größe zuverlässig zu versorgen, dabei dennoch eine gute Ausbalancierung des Flügels auch bei variierender Höhe sicherzustellen und zudem eine bessere Abdichtungsmöglichkeit für den Flügel und wenigstens einen teilweisen Schutz für seine Scherenglieder zu erreichen.

Diese Aufgabe wird mit Anspruch 1 oder 8 gelöst.

Aufgrund dieser Ausbildung wird erreicht, daß ein Flügel bei seiner Schwenkbewegung um die horizontale Achse mit seinem Flügelüberschlag stets im Abstand von der Anlenkstelle des Stützarmes bleibt und diesen nicht passiert, sondern um diesen herumschwenkt, so daß der Stützarm im Bereich seiner Anlenkstelle und auf seiner ganzen Länge in der Schließstellung des Flügels von dem Flügelüberschlag zuverlässig abgedeckt werden kann (Anspruch 2,9).

Seitliche Ausfräsungen zum Einlassen der Scheren in die Rahmenteile sind nicht erforderlich. Außer den notwendigen Arbeiten zum Anschrauben der Führungsschienen sind weitere Bearbeitungsschritte nicht erforderlich. Die Führungsschienen können profiliert ausgebildet sein (Anspruch 3).

Der Beschlag kann zum Einbau zwischen Blendrahmen und Flügel fertig vormontiert sein, indem in vorteilhafter Weise die beiden Führungs- und Traglenker jeder Schere an der Führungsschiene fest angelenkt sind. Es brauchen für die Montage bei vorbestimmter Flügelhöhe nur noch die Führungsschienen auf die Höhe des Flügels gekürzt zu werden, wobei dieser Kürzungsvorgang in gleichen Maßen von beiden Enden der Führungsschine her erfolgen kann, so daß bei Flügeln unterschiedlicher Höhe und der Verwendung desselben Beschlages stets gewährleistet ist, daß der Flügel etwa in seiner Höhenmitte durch den Stützarm abgestützt und damit ausbalanciert ist (Anspruch 4).

Die Beschläge lassen sich einfach und schnell montieren. Durch fehlende Bearbeitung des Rahmens läßt sich auch die Abdichtung in der Schließstellung des Flügels zuverlässiger ausführen.

Sowohl nach außen klappbare Flügel als auch nach innen kippbare Flügel arbeiten mit dem Beschlag gleichermaßen. In beiden Fällen erstrecken sich die Arme der Scheren in der Schließstellung des Flügels in Richtung weg von der verschieblichen Klapp- oder Kippachse des Flügels und liegen in den Bereichen des lotrechten Falzes, die sich auf der von der Klappachse abgewandten Seite des Flügels befinden.

Die Erfindung wird nachfolgend anhand schematischer Zeichnungen an einem Ausführungs**beispiel** näher erläutert.

Es zeigen:
- Figur 1-3: in perspektivischer Darstellung einen Klappflügel mit einem Beschlag, wobei der Flügel in den drei Figuren in unterschiedlichen Öffnungs- bzw. Schwenkstellungen gezeigt ist.
- Figur 4: eine Seitenansicht, wobei davon ausgegangen ist, daß sich der Flügel in einer nur wenig aus der Schließstellung herausbewegten Lüftungsstellung befindet.
und
- Figur 5,6 und 7: jeweils in gleicher Darstellung Querschnitte durch die Rahmen in der Flügelschließstellung, und zwar entlang der Schnittebenen V-V; VI-VI und VII-VII.

Im dargestellten Beispiel wird davon ausgegangen, daß es sich bei den Rahmen um volle Materialien, z.B. um Rahmen aus Holz handelt. Der Blendrahmen 1 kann auf Seiten des Falzes eine Profilierung aufweisen, wie sie aus Figur 5 hervorgeht. Im Bereich des lotrechten Falzes 20 (vgl. Fig. 5) ist in eine Falznut des Blendrahmens eine profilierte Führungsschiene 8 eingelassen. Diese weist, wie Fig. 4 zeigt, eine zum Falz hin offene Führungsnut 8b und einen mit der Falzinnenfläche des Blenrahmens 1 bündig abschließenden Befestigungsabschnitt 8a auf.

Der Flügel 2 ist im dargestellten Beispiel als Klappflügel ausgebildet. Er weist einen umfänglichen Flügelüberschlag 3 von vorbestimmter Breite auf. Bei dem Klappflügel liegt die horizontale Klappachse im Bereich des oberen Flügelendes 4. Diese Klappachse wird z.B. durch seitliche Schwenkzapfen gebildet, welche in die offene Nut 8b der Führungsschienen 8 eingreifen. Die Klappachse 4a ist somit über die Höhe der Fensteröffnung in den Führungsschienen 8 verschiebbar, wie dies durch den Doppelpfeil angedeutet ist.

Zum Unterstützen und zur Führung des Flügels bei seinen Bewegungen sind in den seitlichen Falzen 20 Scheren 10 angeordnet. Jede Schere 10 besteht aus einem Stützarm 11, der bezogen auf die Flügelhöhe etwa mittig am Flügel bei 6 unverschieblich angelenkt ist. Am anderen Ende des Stützarmes 11 und in einem Abstand davon sind zwei Trag- und Führungsarme 12 und 13 unverschieblich angelenkt, die ihrerseits mit ihrem anderen Ende im Falz im Bereich des Befestigungsabschnittes 8a der Führungsschienen 8 unverschieblich angelenkt sind.

Aus den Figuren 1 bis 3, ebenso wie aus Figur 4 ist ersichtlich, daß sich alle Lenker der Scheren 10 von ihren jeweiligen Anlenkstellen 6, bzw. 15,16 an den jeweils zugeordneten Rahmen aus in Richtung zum Flügelende 5 erstrecken, das von der Klappachse 4a abgewendet ist. Dies gilt auch in der Schließstellung des Flügels, von der die Lüftungsstellung nach Fig. 4 nur wenig abweicht.

In der Schließstellung des Flügels liegen die Trag- und Führungsarme 12 und 13 im Falz im wesentlichen hintereinander, wobei ein Ausschnitt 12a des Armes 12 in der Schließstellung über das nasenförmige Ende des leicht abgewinkelten anderen Armes 13 greift. Der Stützarm 11 liegt dagegen in der Schließstellung des Flügels neben den beiden Führungs- und Tragarmen 12 und 13, und zwar ist er, wie dies z.B. die Figur 6 zeigt, in der Schließstellung nach außen durch den Flügelüberschlag 3 vollständige abgedeckt.

Wird der Flügel 1 aus der Schließstellung geöffnet und über die Stellungen nach Figur 1 und 2 bis in die 180°-Stellung nach Figur 3 verschwenkt, so bleibt dabei der Flügelüberschlag 3 stets in einem vorbestimmten Abstand von der Anlenkstelle 6 des Stützarmes 11 und schwenkt um diese Anlenkstelle und um den Stützarm 11 herum, ohne diesen zu passieren, so daß der Stützarm 11 in jeder Stellung von der Flügelaußenseite her gesehen stets hinter dem Flügelüberschlag 3 verbleibt.

Soll der Beschlag für Flügel kleinerer Höhe verwendet werden so werden lediglich die Schienen 8, und zwar von beiden Enden her um etwa das gleiche Maß entsprechend gekürzt. An der relativen Lage der Schere gegenüber dem Blendrahmen und der relativen Lage des Anlenkpunktes 6 gegenüber dem Flügel ändert sich dabei nichts, so daß alle Flügel unabhängig von ihrer Höhe mit dem Beschlag annähernd mittig und ausbalanciert unterstützt werden können.

An den Führungsschienen 8 sind im Bereich des Befestigungsabschnittes 8a in den Falz 20 vorspringende Anschläge 18 vorgesehen, welche in der Schließstellung des Flügels bis hin zu der in Fig. 4 gezeigten Lüftungsstellung von einem fingerartigen Vorsprung 19 an dem von den Tragarmen unterstützten Ende des Stützarmes 11 mit Spiel hintergriffen wird. Die Lage des Fingers 19 in der Schließstellung ist in Figur 4 gestrichelt angedeutet. Die Anschläge 18 sind elastisch ausgebildet, so daß sie über eine Schräge vom Finger 19 zurückgedrängt werden können und automatisch wieder einschnappen.

Bei Anwendung auf einen Kippflügel liegt die in den Schienen 8 verschiebbare Kippachse des Flügels an der Flügelunterseite. In diesem Fall erstrecken sich alle Glieder der Scheren von ihren Anlenkstellen an den Rahmen aus nach oben also wiederum weg von der Kippachse des Flügels.

## Patentansprüche

1. Ein im eingebautem Zustand um 180° nach innen oder außen kippbarer oder klappbarer Flügel (2) von Fenstern, Türen oder dgl., mit einem Beschlag, wobei der Beschlag
(a) eine - am oberen (4) oder am unteren (5) Flügelende angebrachte - Klapp- oder Kippachse (4a) umfaßt, die in Führungsschienen (8), die in lotrechten Falzen (20) an dem Blendrahmen (1) anbringbar sind, verschieblich führbar ist;
(b) Scheren (10;11,12,13) umfaßt, die in den lotrechten Falzen (20) anbringbar sind, zum Tragen des Flügels (2), wobei jede Schere (10) aus einem etwa in halber Höhe des Flügels (2) an diesem unverschieblich angelenkten (6) Stützarm (11) und zwei annähernd zueinander parallelen und mit je einem Ende im Abstand am Stützarm (11) unverschieblich angelenkten und am Blendrahmen (1) unverschieblich anlenkbaren (14 bis 17) Führungs- und Tragarmen (12,13) besteht;
dadurch gekennzeichnet, daß
(c) alle Arme (10;11,12,13) und Anlenkstellen (14 bis 17) der Scheren (10) in der Schließstellung des Flügels (2) auf der Hälfte (5) des Flügels liegen, die nicht auf der Seite der Kipp- oder Klappachse (4a) liegt.

2. Beschlag und Flügel nach Anspruch 1, dadurch gekennzeichnet, daß der Stützarm (11) in der Schließstellung hinter einem Flügelüberschlag (3) verdeckt ist.

3. Beschlag und Flügel nach Anspruch 1 oder 2, dadurch gekennzeichnet, daß die Führungsschiene (8) profiliert (8a,8b) ausgebildet ist, mit einem Nutenabschnitt (8b) für die - die Kipp- oder Klappachse (4a) festlegenden - Elemente des Flügels (2) und mit einem den Falz (20) begrenzenden Abschnitt (8a), an der die Führungs- und Tragarme (12,13) unverschieblich angelenkt (15,16) sind.

4. Beschlag und Flügel nach einem der Ansprüche 1 bis 3, dadurch gekennzeichnet, daß jede der Führungsschienen (8;8a,8b) zur Anpassung an einen Flügel (2) oder Blendrahmen (1) von beiden Enden her um ein im wesentlichen gleiches Maß kürzbar ist.

5. Beschlag und Flügel nach einem der vorhergehenden Ansprüche, dadurch gekennzeichnet, daß die Führungsschienen (8) einen federnden, in den Falz (20) vorspringenden Anschlag (18) und das - von der Flügelanlenkstelle (6) abgewandte - Ende des Stützarmes (11) einen Finger (19) aufweist, der den Anschlag (18) im Bereich zwischen der Schließstellung und einer im Öffnungswinkel begrenzten Lüftungsstellung mit Spiel hintergreift.

6. Beschlag und Flügel nach Anspruch 5, bei dem der Anschlag (18) elastisch ausgebildet ist.

7. Beschlag und Flügel nach einem der vorhergehenden Ansprüche, bei dem einer (13) der im wesentlichen parallelen Führungs- und Tragarme (12,13) ein nasenförmiges Ende aufweist, das in der Schließstellung in einen Ausschnitt (12a) des anderen Armes (12) greift, und der eine Arm (13) leicht abgewinkelt ist.

8. Arbeitsverfahren eines Beschlages, eingebaut zwischen einem Blendrahmen (1) und einem um 180° nach innen oder außen kippbaren oder klappbaren Flügel (2) nach einem der vorhergehenden Ansprüche,
bei welchem Verfahren der etwa in halber Höhe des Flügels (2) an diesem unverschieblich angelenkte (6) Stützarm (11) und die zwei annähernd zueinander parallelen und mit je einem Ende im Abstand am Stützarm (11) und am Blendrahmen (1) unverschieblich angelenkten (14 bis 17) Führungs- und Tragarme (12,13) der Scheren (10;11,12,13) **beim Schließen des Flügels** (2), bei dem sich die - am oberen (4) oder am unteren (5) Flügelende angebrachte - Klapp- oder Kippachse (4a) in Führungsschienen (8), die in lotrechten Falzen (20) an dem Blendrahmen (1) angebracht sind, zu dem jeweiligen Ende des Blendrahmens hinbewegt, in die lotrechten Falze (20) auf der von der Klapp- oder Kippachse (4a) abgewandten Seite des Flügels (2) oder Blendrahmens (1) **hineinbewegt werden,**
so daß in der erreichten Schließstellung alle Arme (10;11,12,13) und Anlenkstellen (14 bis 17) der Scheren (10) auf der Hälfte (5) des Flügels liegen, die nicht auf der Seite der Kipp- oder Klappachse (4a) liegt.

9. Arbeitsverfahren nach Anspruch 8, bei dem der Flügel (2) bei seiner öffnenden Schwenkbewegung um seine horizontale Achse mit seinem Flügelüberschlag stets im Abstand von der Anlenkstelle (6) des Stützarmes (11) bleibt und diesen nicht passiert, sondern um diesen herumschwenkt.

10. Arbeitsverfahren nach Anspruch 9, bei dem die am oberen Ende des Flügels (2) angeordnete Klapp- oder Kippachse (4a) sich bei der Öffnungs-Schwenkbewegung abwärts bewegt und der Flügel (2) bei seiner Schwenkbewegung dauernd von dem Stützarm (11) von unten getragen wird.

## Claims

1. A casement (2) of windows, doors or the like which can be tilted or closed inwards or outwards by 180° in the installed state, having a mounting, wherein the mounting comprises
(a) a closing or tilting axis (4a) - attached to the upper (4) or to the lower (5) casement end - which can be guided displaceably in guide rails (8) which can be attached in horizontal rebates (20) on the window frame (1);
(b) comprises braces (10;11,12,13) which can be attached in the vertical rebates (20) for supporting the casement (2), wherein each brace (10) comprises a supporting arm (11) non-displaceably hinged (6) on the casement (2) at approximately half the height of the latter and two guiding and supporting arms (12, 13) approximately parallel to one another and each having one end non-displaceably hinged at a distance on the supporting arm (11) and non-displaceably hingeable (14 to 17) on the window frame (1);
characterised in that
(c) all arms (10;11,12,13) and hinged points (14 to 17) of the braces (10) lie in the closing position of the casement (2) on the half (5) of the casement which does not lie on the side of the tilting or closing axis (4a).

2. Mounting and casement according to claim 1, characterised in that the supporting arm (11) is concealed in the closing position behind a casement cover (3).

3. Mounting and casement according to claim 1 or 2, characterised in that the guide rails (8) are designed to be profiled (8a, 8b), having a groove section (8b) for the elements of the casement (2) - fixing the tilting or closing axis (4a) - and having a section (8a) limiting the rebate (20) on which the guiding and supporting arms (12, 13) are non-displaceably hinged (15, 16).

4. Mounting and casement according to one of claims 1 to 3, characterised in that each of the guide rails (8; 8a, 8b) for adaptation to a casement (2) or window frame (1) can be shortened from both ends by an essentially equal amount.

5. Mounting and casement according to one of the preceding claims, characterised in that the guide rails (8) have a resilient stop (18) projecting into the rebate (20) and the end of the supporting arm (11) - facing away from the casement hinge point (6) - has a finger (19) which engages the stop (18) with clearance in the region between the closing position and a ventilation position with limited opening angle.

6. Mounting and casement according to claim 5, in which the stop (18) is designed to be resilient.

7. Mounting and casement according to one of the preceding claims, in which one (13) of the essentially parallel guiding and supporting arms (12, 13) has a nose-shaped end which engages in a cutout (12a) of the other arm (12) in the closing position, and the one arm (13) is bent slightly.

8. Working process of a mounting, installed between a window frame (1) and a casement (2) which can be tilted or closed inwards or outwards by 180° according to one of the preceding claims, in which process the supporting arm (11) non-displaceably hinged (6) on the casement (2) at approximately half the height of the latter and the two guiding and supporting arms (12, 13) of the braces (10;11,12,13) approximately parallel to one another and each having one end at a distance on the supporting arm (11) and non-displaceably hinged (14 to 17) to the window frame (1) during closing of the casement (2), in which the closing or tilting axis (4a) - attached to the upper (4) or to the lower (5) casement end - are moved forward to the particular end of the window frame in guide rails (8) which are attached in vertical rebates (20) on the window frame (1), are moved into the vertical rebates (20) on the side of the casement (2) or window frame (1) facing away from the closing or tilting axis (4a), so that in the final closing position, all arms (10;11,12,13) and hinged points (14 to 17) of the braces (10) lie on the half (5) of the casement which does not lie on the side of the tilting or closing axis (4a).

9. Working process according to claim 8, in which the casement cover of the casement (2) always remains at a distance from the hinged point (6) of the supporting arm (11) during its opening pivoting movement about its horizontal axis and does not pass the latter, but pivots around it.

10. Working process according to claim 9, in which the closing or tilting axis (4a) arranged on the upper end of the casement (2) moves downwards during the opening pivoting movement and the casement (2) is permanently supported by the supporting arm (11) from below during its pivoting movement.

## Revendications

1. Battant (2) de fenêtres, de portes ou analogues, pouvant à l'état monté pivoter ou basculer de 180° vers l'intérieur ou vers l'extérieur, avec une ferrure, la ferrure comportant
(a) un axe de pivotement ou de basculement (4a) - disposé sur l'extrémité supérieure (4) ou inférieure (5) du battant - qui peut être guidé en translation dans des rails de guidage (8) pouvant être fixés dans des feuillures verticales (20) du cadre de dormant (1);
(b) des ciseaux (10 ; 11, 12, 13) destinés à supporter le battant (2) pouvant être fixés dans les feuillures verticales (20), chaque ciseau (10) étant constitué d'un bras de support (11) articulé de façon fixe (6) sur le battant (2) à environ mi-hauteur de ce dernier, et de deux bras de guidage et de support (12, 13) sensiblement parallèles entre eux, qui par l'une de leurs extrémités sont articulés de façon fixe à un certain écartement sur le bras de support (11), et peuvent être articulés de façon fixe (14 à 17) sur le cadre de dormant (1),
caractérisé en ce que,
(c) dans la position fermée du battant (2), tous les bras (10 ; 11, 12, 13) et points d'articulation (14 à 17) des ciseaux (10) sont situés sur la moitié (5) du battant qui n'est pas située du côté de l'axe de pivotement ou de basculement (4a) .

2. Ferrure et battant suivant la revendication 1, caractérisés en ce que, dans la position fermée, le bras de support (11) est masqué derrière un rebord (3) du battant.

3. Ferrure et battant suivant la revendication 1 ou 2, caractérisés en ce que le rail de guidage (8) est profilé (8a, 8b), et comporte un tronçon rainuré (8b) destiné aux éléments du battant (2) - retenant l'axe de pivotement ou de basculement (4a) -, et un tronçon (8a) délimitant la feuillure (20), sur lequel les bras de guidage et de support (12, 13) sont articulés de façon fixe (15, 16).

4. Ferrure et battant suivant l'une des revendications 1 à 3, caractérisés en ce que, pour l'adaptation à un battant (2) ou à un cadre de dormant (1), chacun des rails de guidage (8 ; 8a, 8b) peut être raccourci au niveau des deux extrémités d'une cote sensiblement identique.

5. Ferrure et battant suivant l'une quelconque des revendications précédentes, caractérisés en ce que les rails de guidage (8) comportent une butée élastique (18) qui fait saillie dans la feuillure (20), et en ce que l'extrémité du bras de support (11) - opposée au point d'articulation (6) du battant - comporte un doigt (19) qui, dans la zone située entre la position fermée et une position d'aération à angle d'ouverture limité, s'engage avec un certain jeu derrière la butée (18).

6. Ferrure et battant suivant la revendication 5, étant précisé que la butée (18) est réalisée de façon élastique.

7. Ferrure et battant suivant l'une quelconque des revendications précédentes, étant précisé que l'un (13) des bras de guidage et de support (12, 13) sensiblement parallèles comporte une extrémité en forme de talon qui, dans la position fermée, s'engage dans une découpe (12a) de l'autre bras (12), et en ce que l'un des bras (13) est légèrement coudé.

8. Procédé de mise en oeuvre d'une ferrure montée entre un cadre de dormant (1) et un battant (2) pouvant pivoter ou basculer de 180° vers l'intérieur ou vers l'extérieur suivant l'une quelconque des revendications précédentes,
procédé selon lequel, lors de la fermeture du battant (2), au cours de laquelle l'axe de pivotement ou de basculement (4a) - fixé sur l'extrémité supérieure (4) ou inférieure (5) du battant - se déplace vers l'extrémité respective du cadre de dormant dans des rails de guidage (8) qui sont fixés dans des feuillures verticales (20) du cadre de dormant (1), le bras de support (11) articulé de façon fixe (6) sur le battant (2) à environ mi-hauteur de ce dernier et les deux bras de guidage et de support (12, 13) sensiblement parallèles entre eux des ciseaux (10 ; 11, 12, 13), qui par l'une de leurs extrémités sont articulés de façon fixe (14 à 17) à un certain écartement sur le bras de support (11) et sur le cadre de dormant (1), sont déplacés dans les feuillures verticales (20) situées du côté du battant (2) ou du cadre de dormant (1) opposé à l'axe de pivotement ou de basculement (4a),
de sorte que, lorsque la position fermée est atteinte, tous les bras (10 ; 11, 12, 13) et points d'articulation (14 à 17) des ciseaux (10) sont situés sur la moitié (5) du battant qui n'est pas située du côté de l'axe de pivotement ou de basculement (4a).

9. Procédé de mise en oeuvre suivant la revendication 8, selon lequel, lors de son mouvement d'ouverture pivotant autour de son axe horizontal, le battant (2) reste toujours avec son rebord à un certain écartement du point d'articulation (6) du bras de support (11), et ne passe pas au-delà de celui-ci, mais pivote autour de celui-ci.

10. Procédé de mise en oeuvre suivant la revendication 9, selon lequel l'axe de pivotement ou de basculement (4a) disposé sur l'extrémité supérieure du battant (2) se déplace vers le bas lors du mouvement d'ouverture pivotant, et le battant (2) est supporté en permanence à partir du bas par le bras de support (11) lors de son mouvement pivotant.
